# FASCICULE DE BREVET EUROPEEN

(11) **EP 0 025 374 B1**
(45) Date de publication et mention de la délivrance du brevet: **11.04.1984**
(21) Numéro de dépôt: 80401179.9
(22) Date de dépôt: 12.08.1980
(51) Int. Cl.: G21K 4/00, H01J 29/38

(54) **Convertisseur de photons non lumineux en photons lumineux et installation de contrôle non destructif faisant application de ce convertisseur**
Wandler nicht-sichbarer in sichtbare Photone und Anlage zur zerstörungsfreien Prüfung unter Verwendung dieses Wandlers
Non-luminous-photons-into-luminous-photons converter and non-destructive testing apparatus using such a converter

(30) Priorité: 14.08.1979 FR 7920708
(43) Date de publication de la demande: 18.03.1981
(73) Titulaire: Etat Français Représenté par le Ministère de l'Environnement et du Cadre de Vie Laboratoire Central Des Ponts et Chaussées, F-75732 Paris Cédex 15 (FR)
(72) Inventeur: Dufay, Jean-Claude Michel, F-41000 Blois (FR)
(74) Mandataire: Hasenrader, Hubert

## Description

La présente invention concerne un convertisseur de photons non lumineux d'entrée tels que photons X ou γ, en photons lumineux destiné à être associé à un système de transmission optique et de reproduction de l'image formée sur le convertisseur, ce convertisseur étant du type formé par un écran indépendant disposé sur le trajet desdits photons non lumineux et comportant une couche de luminophore.

L'invention concerne aussi une installation pour le contrôle non destructif de matériau tel que le béton armé ou précontraint.

Les systèmes de radioscopie ou gammascopie existant dans le domaine médical et industriel utilisent des rayonnements X de basse et moyenne énergie : le plus souvent de 10 keV à 200 keV. Ces systèmes donnent en général une image de luminosité insuffisante, exigeant une observation en chambre obscure. Un palliatif connu par un article de Iron & Steel, paru dans le numéro d'août 1966, p. 381-387 par Halmshaw et al consiste à amplifier l'image obtenue à la sortie de l'écran par des moyens électroniques. Dans une autre solution, l'écran fait partie intégrante d'un amplificateur de brillance et n'est plus indépendant. Dans les deux cas, on a un matériel relativement lourd, encombrant et fragile. Ce type d'appareillage ne donne des images de très bonne qualité que si le rayonnement utilisé est de faible ou moyenne énergie et que si le matériau contrôlé est de faible densité et peu diffusant.

En revanche, ce même appareillage ne donne pas de résultat satisfaisant si le rayonnement utilisé est un rayonnement X ou y de forte énergie (jusqu'à 10 MeV), l'efficacité de conversion de l'intensificateur n'étant pas alors assez élevée, et si le matériau contrôlé est dense et très diffusant (cas du béton).

C'est pourquoi la présente invention a d'abord pour but de proposer un convertisseur à écran indépendant ayant une efficacité satisfaisante pour des photons d'entrée d'énergie supérieure à 200 keV, en donnant une image satisfaisante directement observable.

La présente invention a aussi pour but d'associer au convertisseur une installation de contrôle non destructif par radioscopie ou gammascopie donnant des images de bonne qualité sur des épaisseurs de bétons aussi importantes que possible, tout en pouvant utiliser les mêmes sources de rayonnement qu'en gammagraphie classique (Ir 192 et Cobalt 60). De plus, le dispositif proposé étant destiné à un emploi sur chantier, on doit s'attacher à sélectionner des composants de faible poids, faibles dimensions et de très bonne résistance mécanique, avec le minimum de servitudes quant aux alimentations électriques nécessaires à son fonctionnement.

Le convertisseur conforme à l'invention est caractérisé en ce qu'il comprend, d'amont en aval, relativement au sens de déplacement des photons non lumineux d'entrée, un support léger, une feuille métallique dans laquelle lesdits photons non lumineux sont convertis en photons non lumineux d'énergie inférieure, par collision Compton desdits photons de haute énergie sur des électrons de ladite feuille métallique, une couche mince réflectrice de la lumière en oxyde de titane, et la couche de lumiphore.

Il est à noter qu'on connait déjà par le document FR-A-2345806 un intensificateur d'image destiné à être utilisé avec un rayonnement de haute énergie, associant à une couche de substance luminescente, une feuille métallique dans laquelle les photons non lumineux d'entrée sont convertis en photons non lumineux d'énergie inférieure par effet Compton. Toutefois, cet intensificateur se présente sous forme d'un tube à vide en verre dont la fragilité et l'encombrement rendent l'emploi sur chantier problématique.

Avantageusement, l'énergie des photons non lumineux d'entrée est sensiblement comprise entre 200 keV et 10 MeV.

Avantageusement, l'épaisseur de la feuille métallique est comprise entre 100 et 500 ₖtm.

Avantageusement, la feuille métallique comprend au moins l'un des métaux suivants : le plomb, l'or.

L'installation de contrôle non destructif conforme à l'invention est caractérisée en ce qu'elle comprend : une source de rayonnement photonique non lumineux dirigeant un flux dudit rayonnement sur le matériau à contrôler, un filtre au plomb disposé en aval de ce matériau pour arrêter le rayonnement de basse énergie provenant de la diffusion dans ledit matériau du rayonnement issu de la source, un convertisseur tel que décrit plus haut, pour transformer les photons issus dudit filtre en photons lumineux, un miroir incliné par rapport au trajet desdits photons lumineux pour recevoir ces photons et les diriger sur l'objectif d'entrée d'une caméra de télévision, et un dispositif de visualisation d'image recevant le signal vidéo fourni par ladite caméra.

Avantageusement, la source, d'une part, et l'ensemble de détection comprenant le convertisseur, le miroir et la caméra de télévision, d'autre part, sont chacun associés à des moyens de déplacement respectifs pour les déplacer dans au moins deux directions spatiales, ces moyens de déplacement étant commandables à distance.

D'autres caractéristiques et avantages de l'invention seront mieux compris à la lecture de la description qui va suivre de plusieurs exemples de réalisation et en se référant aux dessins annexés dans lesquels :
la figure 1 est un schéma d'une installation de contrôle non destructif selon un mode de réalisation de l'invention ;
la figure 2 est une vue en coupe transversale du convertisseur utilisé par l'installation de la figure 1 ;
la figure 3 est un schéma d'un premier mode de mise en oeuvre de l'installation de la figure 1 ;
la figure 4 est un schéma d'un deuxième mode de mise en oeuvre de l'installation de la figure 1 ;
la figure 5 est un schéma d'un troisième mode de mise en oeuvre de l'installation de la figure 1 ; et
la figure 6 est un schéma d'un quatrième mode de mise en oeuvre de l'installation de la figure 1.

L'installation représentée comprend : une source de rayonnement X ou γ, 1 dirigeant un faisceau de rayonnement de forte énergie 2 vers une masse en béton armé ou précontraint à inspecter 3, un filtre en plomb 4 arrêtant le rayonnement de basse énergie provenant de la diffusion dans le matériau 3 du rayonnement 2 issu de la source 1, un convertisseur 5 transformant les photons X ou y issus du filtre 4 en photons lumineux 6 formant une image de format convenable, par exemple de 30 cm x 40 cm, un miroir 7 disposé à 45° par rapport au plan 5a du convertisseur 5, ce miroir recevant la lumière 6 fournie par le convertisseur 5 et ayant un coefficient de réflexion élevé, par exemple de 0,97, pour la longueur d'onde d'émission du convertisseur 5, une caméra de télévision 8 analysant ligne par ligne l'image réfléchie par le miroir 7, cette caméra 8 étant, de préférence, à bas niveau de lumière, et étant équipée d'un objectif optique 8a de grande luminosité et de grande ouverture, par exemple ouvrant à f/0,95, et un dispositif de visualisation - ou moniteur - 9 visualisant l'image obtenue à partir du signal vidéo qui est fourni par la caméra 8 et qui est, le cas échéant, préalablement traité dans une unité de mémorisation-intégration 10 pour amélioration du rapport signal/bruit. Cette image peut également être enregistrée soit sur un magnétoscope 11, soit sur un enregistreur graphique d'image vidéo 12.

Le rayonnement fourni par la source 1 est, de préférence, d'énergie comprise entre 200 keV et 10 MeV.

Cette source 1 peut être une source au Cobalt 60 ou à l'Iridium 192 ; alternativement, cette source peut être du type comportant un accélérateur dirigeant un flux de particules chargées électriquement sur une cible.

Les convertisseurs y-visible, ou X-visible connus ont généralement une efficacité - ou un rendement - très faible dès que l'énergie des photons X ou y dépasse 200 keV. Il était donc exclu d'utiliser un de ces convertisseurs dans l'installation d'inspection et/ou de contrôle présentement décrite.

Le convertisseur représenté sur la figure 2 présente l'avantage de donner, à partir de photons X ou y de haute énergie une image de qualité suffisante pour la recherche de défauts dans le béton. En outre, un tel convertisseur n'est pas fragile, il est simple d'emploi et, notamment, il ne nécessite pas d'équipement électronique compliqué, et il est peu épais, léger, et disponible - ou facile à réaliser - dans des dimensions identiques à celles des films radiographiques couramment employés : 30 cm x 40 cm.

Ce convertisseur comprend de façon jointive et de gauche à droite sur la figure 2 : un support en carton 13, une feuille métallique de plomb ou d'or, 14 d'environ 250 µm d'épaisseur, disposée sur une face dudit support 13, une couche réflectrice en oxyde de titane Ti0₂, 15, d'environ 10 µm d'épaisseur, une couche fluorescente en Zn SCd : Ag, 16 d'environ 1 000 µm d'épaisseur et une couche protectrice 17 d'environ 10 ¡.Lm d'épaisseur.

Le fonctionnement de l'installation d'inspection - ou contrôle - qui vient d'être décrite est le suivant ;

Les photons γ ou X - issus du matériau à contrôler 3 sont transformés en lumière visible par le convertisseur 5 : l'image ainsi formée sur ce convertisseur est reprise par le miroir 7 de coefficient de réflexion élevé (0,97), pour la longueur d'onde d'émission du convertisseur 5, et analysée par la caméra de télévision à bas niveau de lumière 8. Le signal vidéo issu de la caméra 8 forme, à distance, l'image cherchée sur l'écran de télévision 9. Cette image peut être enregistrée soit sur le magnétoscope 11, pour examen ultérieur, soit sur l'enregistreur graphique d'images vidéo 12 pour archivage ou insertion dans un dossier. La qualité de l'image obtenue peut être améliorée à la sortie de la caméra 8 par l'unité de mémorisation-intégration 10 (amélioration du rapport signal/bruit, c'est-à-dire du contraste).

Le fonctionnement du convertisseur 5 représenté à la figure 2 est le suivant :
Le rayonnement γ ou X - 18 issu du matériau à contrôler 3 pénètre dans la feuille métallique de plomb ou d'or 14, disposée sur le support en carton 13 qui lui confère une rigidité suffisante. La feuille métallique 14 crée par diffusion Compton, des électrons et des photons diffusés d'énergie moindre, dont la somme est sensiblement égale à l'énergie primaire. Ces électrons et photons diffusés émergent de la feuille métallique 14 et pénètrent dans la couche fluorescente en Zn S Cd : Ag, 16 d'épaisseur 1 020 µm. Cette dernière émet alors une lumière visible de fluorescence. Une partie de la lumière ainsi créée étant dirigée vers l'arrière, une couche réflectrice en oxyde de titane 3 d'épaisseur 10 µm, renvoie la lumière vers l'avant et améliore donc la luminosité du convertisseur. Enfin la couche protectrice 17 de 10 µm assure à ce convertisseur une bonne tenue aux poussières, rayures, etc.

Ce type d'écran-convertisseur présente typiquement une amélioration de luminosité de 12,8 %, par rapport à un écran fluorescent médical connu utilisé dans les mêmes conditions. Le contraste est augmenté de 12 %. D'autres mesures ont montré également que la luminosité de cet écran est produite en majeure partie par le rayonnement primaire issu du matériau à contrôler alors que dans le cas de l'écran médical connu, cette luminosité est due principalement au rayonnement diffusé.

La résolution limite de la chaîne complète de la figure 1 est celle du convertisseur, soit 1 pl/mm à 4 % de contraste.

La chaîne dite de radioscopie télévisée ainsi constituée donne typiquement des images parfaitement exploitables jusqu'à une épaisseur de béton traversé de 45 cm pour une source de Cobalt 60 de 250 Ci, et 1 m d'épaisseur pour un accélérateur linéaire délivrant 700 rad/mn à 1 m sous 10 MeV.

Cette chaîne de radioscopie télévisée est avantageusement appliquée au contrôle de la qualité des injections de béton et au positionnement des câbles de précontraintes dans le béton.

Pour effectuer ce contrôle, la source 1 et l'ensemble détecteur 4 et 5, 7 et 8, désigné ci-après sous la référence 19, doivent se déplacer en synchronisme de part et d'autre de la paroi en béton 30 à inspecter. Ceci sera réalisé par un « pilotage à vue de l'ensemble suivant le principe de la figure 3.

Selon le schéma de la figure 3, la source 1 et le sous-ensemble de détection 19 sont chacun associés à des moyens, respectivement 20 et 21, pour leur déplacement en X, et Z ou en X, Y et Z ; les moyens 20 et 21 sont chacun commandés à distance par un dispositif de commande manuelle respectif 22 et 23.

L'utilisation de la chaîne d'inspection sur les trois principaux types d'ouvrages en béton est illustrée aux figures 4 (pont caisson), 5 (pont poutre) et 6 (pont dalle). Pour ce dernier type d'ouvrage, la source 1 est, de préférence, un accélérateur linéaire. Sur les figures 3 à 6 les mêmes éléments sont désignés par les mêmes références. La figure 6 montre, sur ses moitiés de droite et de gauche, deux modes de disposition de la chaîne d'inspection.

Il est à noter que, selon les figures 3 et 4, les moyens de déplacement 20 et 21 sont mécaniquement indépendants l'un de l'autre, tandis que, selon la figure 5, ces moyens sont solidarisés entre eux par un élément de structure 24. Selon la figure 6, un seul moyen de déplacement 20 assure le déplacement des unités 1 et 19.

L'installation dite de radioscopie télévisée en haute énergie qui vient d'être décrite est principalement destinée au contrôle des ouvrages d'art en béton précontraint, à partir d'un rayonnement X ou y de forte énergie (de préférence de 200 keV à 10 MeV). Elle met en oeuvre un convertisseur spécial fluométallique spécialement étudié et fabriqué pour cette installation.

La chaîne de radioscopie télévisée décrite peut également trouver son application à chaque fois qu'une visualisation quasi instantanée de défauts existant dans un matériau plus ou moins dense est nécessaire, à partir de rayonnement X ou γ de forte énergie (par exemple dans l'industrie du bâtiment, du bois, de la métallurgie, etc.) et là où une résolution limite de 1 pl/mm à 4 % de contraste est suffisante.

## Revendications

1. Convertisseur de photons non lumineux, dits photons d'entrée tels que photons X ou γ, en photons lumineux, destiné à être associé à un système de transmission optique et de reproduction de l'image formée sur le convertisseur, ce convertisseur étant du type formé par un écran indépendant disposé sur le trajet desdits photons non lumineux et comportant une couche de luminophore (16), caractérisé en ce qu'il comprend d'amont en aval, relativement au sens de déplacement des photons non lumineux d'entrée, un support léger (13), une feuille métallique (14) dans laquelle lesdits photons non lumineux sont convertis en photons non lumineux d'énergie inférieure, par collision Compton desdits photons d'entrée sur des électrons de ladite feuille métallique, une couche mince réflectrice de la lumière (15) en oxyde de titane, et la couche de luminophore (16).

2. Convertisseur selon la revendication 1, caractérisé en ce que le support (13) est en carton.

3. Convertisseur selon l'une quelconque des revendications 1 ou 2, caractérisé en ce que l'énergie des photons non lumineux d'entrée est sensiblement comprise entre 200 KeV et 10 MeV.

4. Convertisseur selon l'une des revendications 1 à 3, caractérisé en ce que l'épaisseur de la feuille métallique (14) est comprise entre 100 et 500 µm.

5. Convertisseur selon l'une des revendications 1 à 4, caractérisé en ce que la feuille métallique (14) comprend au moins l'un des métaux suivant : le plomb, l'or.

6. Convertisseur selon l'une des revendications 1 à 5, caractérisé en ce que la couche de luminophore (16) est en Zn S Cd : Ag, d'épaisseur comprise entre 600 et 1 500 ¡.Lm et, de préférence, d'environ 1 000 ¡.Lm.

7. Installation de contrôle non destructif d'un matériau faisant application d'un convertisseur selon l'une des revendications 1 à 6, caractérisée en ce qu'elle comprend une source de rayonnement photonique non lumineux (1) dirigeant un flux dudit rayonnement (2) sur le matériau à contrôler (3, 30, 31, 32, 33), un filtre au plomb (4) disposé en aval de ce matériau pour arrêter le rayonnement de basse énergie provenant de la diffusion dans ledit matériau du rayonnement (2) issu de la source (1), le convertisseur (5) pour transformer les photons issus dudit filtre en photons lumineux (16), un miroir (7) incliné par rapport au trajet desdits photons lumineux (6) pour recevoir ces photons et les diriger sur l'objectif d'entrée (8a) d'une caméra de télévision (8), et un dispositif de visualisation d'image (9), recevant le signal vidéo fourni par ladite caméra (8).

8. Installation selon la revendication 7, caractérisée de plus en ce que la source (1) contient au moins l'une des substances radioactives suivantes : Iridium 192 et Cobalt 60.

9. Installation selon l'une des revendications 7 ou 8, caractérisée de plus en ce que la source (1), d'une part, et l'ensemble de détection (19) comprenant le convertisseur (5), le miroir (7) et la caméra de télévision (8), d'autre part, sont chacun associés à des moyens de déplacement respectifs (20, 21) pour les déplacer dans au moins deux directions spatiales, ces moyens de déplacement étant commandables à distance.

## Claims

1. Converter of non-luminous photons, socal- led input photons such as X or photons, into luminous photons, designed to be associated with a system of optical transmission and reproduction of the image formed on the converter, this converter being of the type formed by an independent screen disposed on the path of said non-luminous photons, and comprising a layer of luminophore (16), characterized in that it comprises, from upstream to downstream, with respect to the direction of displacement of the non-luminous input photons, a light support (13), a metal foil in which said non-luminous photons are converted into non-luminous photons of lower energy, by collision (Compton effect) of said input photons on electrons of said metal foil, a thin reflecting layer made of titanium oxide, and the luminophore layer (16).

2. Converter according to claim 1, characterized in that the support (13) is made of cardboard.

3. Converter according to any one of claims 1 or 2, characterized in that the energy of the non-luminous input photons is substantially between 200 KeV and MeV.

4. Converter according to any one of claims 1 to 3, characterized in that the thickness of the metal foil (14) is between 100 and 500 ¡.Lm.

5. Converter according to any one of claims 1 to 4, characterized in that said metal foil (14) comprises at least one of the following metals : lead, gold.

6. Converter according to any one of claims 1 to 5, characterized in that the luminophore layer is made of Zn S Cd : Ag with a thickness of between 600 and 1,500 µm, and preferably about 1,000 µm.

7. Installation for a non-destructive inspection of a material, making use of a converter according to any one of claims 1 to 6, characterized in that it comprises a source of non-luminous photon radiation (1) directing a flux of said radiation (2) onto the material to be inspected, (3, 30, 31, 32, 33), a lead filter (4) disposed downstream of this material to stop the low-energy radiation coming from the diffusion in said material of the radiation (2) issuing from the source (1), the converter (5) for converting the photons issuing from said filter into luminous photons (6), a mirror (7) inclined with respect to the path of said luminous photons (6) to receive these photons and direct them onto the inlet lens (8a) of a television camera (8), and an image display (9) receiving the video signal furnished by said camera (8).

8. Installation according to claim 7, characterized in that, in addition, the source (1) contains at least one of the following radioactive substances : Iridium 192 and Cobalt 60.

9. Installation according to any one of claims 7 or 8, characterized in that, in addition, the source (1) on the one hand, and the detection assembly (19) comprising the converter (5), the mirror (7) and television camera (8), on the other hand, are each associated with respective displacement means (20, 21) for displacing them in at least two spatial directions, these displacement means being remotely controllable.

## Patentansprüche

1. Umwandler von nicht sichtbaren Photonen, sogenannten Eintrittsphotonen, wie Röntgen-oder -y-Photonen, in sichtbare Photonen, zur Eingliederung in ein System für die optische Übertragung und Wiedergabe des über den Umwandler entstandenen Bildes, welcher Umwandler durch einen unabhängigen, in der Bahn der nicht sichtbaren Photonen angeordneten und eine Luminophorschicht (16) aufweisenden Bildschirm gebildet ist, dadurch gekennzeichnet, daß er, in der Bewegungsrichtung der nicht sichtbaren Eintrittsphotonen gesehen, von strahlaufwärts nach strahlabwärts einen leichten Träger (13), eine Metallfolie (14), in welcher diese nicht sichtbaren Photonen durch Compton-Zusammenstoß dieser Eintrittsphotonen mit den Elektronen der Metallfolie in nicht sichtbare Photonen von niedrigerer Energie umgewandelt werden, eine dünne lichtreflektierende Schicht (15) aus Titanoxid und die Luminophorschicht (16) umfaßt.

2. Umwandler nach Anspruch 1, dadurch gekennzeichnet, daß der Träger (13) aus Karton besteht.

3. Umwandler nach einem der Ansprüche 1 oder 2, dadurch gekennzeichnet, daß die Energie der nicht sichtbaren Eintrittsphotonen im wesentlichen zwischen 200 keV und 10 MeV beträgt.

4. Umwandler nach einem der Ansprüche 1 bis 3, dadurch gekennzeichnet, daß die Dicke der Metallfolie (14) zwischen 100 und 500 µm beträgt.

5. Umwandler nach einem der Ansprüche 1 bis 4, dadurch gekennzeichnet, daß die Metallfolie (14) zumindest eines der folgenden Metalle umfaßt : Blei, Gold.

6. Umwandler nach einem der Ansprüche 1 bis 5, dadurch gekennzeichnet, daß die Luminophorschicht (16) aus Zn S Cd : Ag von einer Dicke zwischen 600 und 1 500 ¡.Lm, vorzugsweise etwa 1 000 µm ist.

7. Vorrichtung zur nicht destruktiven Werkstoffprüfung unter Anwendung eines Umwandlers nach einem der Ansprüche 1 bis 6, dadurch gekennzeichnet, daß sie eine Quelle (1) für nicht sichtbare Photonenstrahlung umfaßt, die einen Strom dieser Strahlung (2) auf den zu prüfenden Werkstoff (3, 30, 31, 32, 33) richtet, einen strahlabwärts dieses Werkstoffs befindlichen Bleifilter (4) zum Auffangen der Strahlung niedriger Energie, die von der Diffusion der von der Quelle (1) ausgesandten Strahlung (2) im Werkstoff herrührt, den Umwandler (5) zum Umwandeln der vom Filter ausgehenden Photonen in sichtbare Photonen (6), einen in bezug auf die Bahn der sichtbaren Photonen (6) geneigten Spiegel (7) zum Auffangen und Lenken dieser Photonen auf ein Eingangsobjektiv (8a) einer Fernsehkamera (8) und eine das von der Kamera (8) abgegebene Videosignal empfangende Bildanzeigeeinrichtung (9).

8. Vorrichtung nach Anspruch 7, weiters dadurch gekennzeichnet, daß die Quelle (1) zumindest eine der folgenden radioaktiven Substanzen enthält : Iridium 192 und Kobalt 60.

9. Vorrichtung nach einem der Ansprüche 7 oder 8, weiters dadurch gekennzeichnet, daß die Quelle (1) einerseits und die Detektionseinheit (19) aus Umwandler (5), Spiegel (7) und Fernsehkamera (8) anderseits jeweils mit Bewegungsmitteln (20, 21) zum Verschieben derselben in zumindest zwei räumliche Richtungen verbunden sind, welche Bewegungsmittel fernsteuerbar sind.
